# EUROPÄISCHE PATENTSCHRIFT

(11) **EP 1 206 599 B1**
(45) Veröffentlichungstag und Bekanntmachung des Hinweises auf die Patenterteilung: **13.04.2005**
(21) Anmeldenummer: 00965874.1
(22) Anmeldetag: 14.08.2000
(51) Int. Cl.: E01B 19/00, E01B 21/00

(54) **DÄMPFUNGSPROFIL FÜR RILLENSCHIENEN**
DAMPING SECTION FOR CHANNEL RAILS
PROFILE D'AMORTISSEMENT POUR RAILS A GORGE

(30) Priorität: 21.08.1999 DE 19939838
(43) Veröffentlichungstag der Anmeldung: 22.05.2002
(73) Patentinhaber: Bogel, Johann, 79110 Freiburg (DE); Phoenix AG, 21079 Hamburg (DE)
(72) Erfinder: BOGEL, Hans, 79110 Freiburg (DE); PAHL, Bernd, 22547 Hamburg (DE)
(74) Vertreter: Maucher, Wolfgang, Dipl.-Ing.
(86) Internationale Anmeldenummer: PCT/EP2000/007894
(87) Internationale Veröffentlichungsnummer: WO 2001/014642

(56) Entgegenhaltungen:
- EP-A- 0 692 572
- DE-A- 19 646 133
- US-A- 5 464 152

## Beschreibung

Die Erfindung betrifft ein Dämpfungsprofil für Rillenschienen, vorzugsweise für elastisch gelagerte Straßenbahnschienen, welches Dämpfungsprofil in Gebrauchsstellung an der Unterseite des Schienenkopfes in der Schienenkammer anliegt.

Ein derartiges Dämpfungsprofil ist aus der Praxis bekannt und besteht beispielsweise aus einem Schaumstoff oder aus dem Werkstoff von wiederaufgearbeiteten alten Autoreifen.

Der Querschnitt dieses bekannten Dämpfungsprofiles. ist dabei an die Schienenkammern angepaßt und füllt sie unterhalb des Schienenkopfes bis zum Schienenfuß vollständig aus. Dieses Dämpfungsprofil muß deshalb von der Seite her durch eine Pflasterung oder Betonierung in seiner Lage gehalten werden. Daraus ergibt sich neben dem Schienenkopf eine Lücke zwischen dieser Pflasterung oder Betonierung und dem eigentlichen Schienenkopf, die dem Überstand dieses bekannten Dämpfungsprofiles gegenüber dem Schienenkopf in seitlicher Richtung entspricht. Diese Lücke muß mit einem elastischen Fugenvergußmaterial ausgefüllt werden.

Aufgrund der dynamischen Belastung der Rillenschiene durch die darauf fahrenden Straßenbahnen und aufgrund von Wärmedehnungen durch wetterbedingte Temperaturunterschiede wird dieses Fugenvergußmaterial relativ schnell schadhaft und erfordert entsprechend häufige Reparaturen oder gar seinen Ersatz.

Vor allem bei der sehr häufig zur Geräuschminderung üblichen elastischen Lagerung der Straßenbahnschienen, bei welcher unterhalb dem Schienenfuß eine nachgiebige Schicht oder ein nachgiebiges Profil vorgesehen wird, ergeben sich außerdem zwischen dem bekannten Dämpfungsprofil und dem seitlichen Straßenaufbau Relativbewegungen, die zu gegenseitigen Beschädigungen und zur Zerstörung führen können.

Aus DE 43 22 468 A1 ist ein Dämpfungselement für eine Schiene anderer Gattung bekannt, denn dabei geht es um unversenkte oder freistehende Schienen, bei denen durch Schienenfahrzeuge und deren Räder bewirkte hohe Frequenzen an den Schienen gedämpft werden sollen. Das dazu vorgesehene Dämpfungselement besteht aus drei Schichten, nämlich einer harten Metall- oder Kunststoffschicht, einer harten Elastomerschicht und einer der Schiene selbst zugewandten weichen Elastomerschicht geringer Dicke, die ausschließlich dazu dient, an der Schiene vorhandene Unebenheiten auszugleichen. Somit ist die Nachgiebigkeit dieser dünnen elastischen Schicht in Gebrauchsstellung schon vollständig oder weitestgehend aufgebraucht. Somit wäre dieses Dämpfungselement für versenkte Schienen, die in vertikaler Richtung Bewegungen durchführen können müssen, ungeeignet.

Ein vergleichbares Dämpfungselement für eine Schiene anderer Gattung ist aus EP 0 692 572 A1 und auch aus US-A-5464152 bekannt. Auch dabei ist ein Dämpfungselement für eine unversenkte freistehende Schiene vorgesehen, welches über einen Teil oder den gesamten Umfang des Bereiches unterhalb des Schienenkopfes mit weitgehend gleichbleibender Dicke verläuft und nicht als Dämpfungselement für versenkte Schienen mit Bewegungen in vertikaler Richtung geeignet ist.

Aus DE 196 46 133 A ist ein Unterbau für ein Gleis für Schienenfahrzeuge bekannt, bei welchem die Schienen zwar teilweise versenkt sind, aber keine Rillenschienen sind. Die Schienenkammern sind dabei von elastischen Dämpfungsprofilen praktisch vollständig ausgefüllt und seitlich von einem mitversenkten Rahmen abgestützt. Der Schienenfuß ist nicht aufgelagert, um möglichst wenig Körperschall zu übertragen und durch diese Anordnung soll eine Rillenschiene ersetzt werden, das heißt, die Anordnung ist für Rillenschienen nicht vorgesehen. Ein seitlicher Straßenaufbau hält einen erheblichen Abstand von der jeweiligen Schiene.

Es besteht deshalb die Aufgabe, ein Dämpfungsprofil der eingangs genannten Art zu schaffen, mit welchem die Vorteile einer Geräuschdämpfung und auch einer elektrischen Isolierung der Schiene beibehalten werden können, dennoch aber die Gefahr einer Beschädigung insbesondere des Straßenaufbaus durch die Schienenbewegungen weitestgehend vermieden wird.

Zur Lösung dieser Aufgabe ist vorgesehen, daß das Dämpfungsprofil in Gebrauchsstellung die Schienenkammern nur teilweise ausfüllt und nach der von dem Schienensteg abgewandten Seite offen läßt und daß der unmittelbar an der Unterseite des Schienenkopfes anbringbare oder befindliche Bereich des Dämfungsprofiles gegen den Schienenkopf hin elastisch nachgiebig ist, daß der in Gebrauchsstellung unter dem Schienenkopf befindliche Teil oder Bereich des Dämpfungsprofiles unter Beibehaltung seiner seitlichen Abmessung gegen eine Rückstellkraft zusammendrückbar ist und eine größere Dicke als ein an dem Schienensteg verlaufende Fortsetzungssteg hat.

In vertikaler Richtung auftretende Schienenbewegungen können dadurch stattfinden, ohne daß in der Schienenkammer befindliche Materialien wie zum Beispiel ein dort eingreifender Beton oder eine bituminöse Tragschicht beschädigt oder gegenüber deren Nachbarbereich abgeschert werden. Somit erlaubt die erfindungsgemäße Ausbildung des Dämpfungsprofiles ein Betonieren bis in die nach der Seite hin offene Schienenkammer hinein, was die Stabilität der gesamten Anordnung vergrößert und es ermöglicht, die dem Schienenkopf benachbarte obere Verschleißschicht einer Fahrbahn bis dicht an den Schienenkopf heranzuführen, weil diese Verschleißschicht von dem in die Schienenkammer eingreifenden Beton oder Bitumen der Tragschicht voll unterstützt werden kann.

Somit kann auch eine in diesem Bereich bisher erforderliche auszufüllende Fuge weitestgehend vermieden werden. Dies gilt besonders dann, wenn in der Art eines Bausatzes die jeweilige Rillenschiene mit zwei an ihre etwas verschieden ausgebildete Schienenkammern ausgebildeten erfindungsgemäßen Dämpfungsprofilen versehen ist.

Günstig ist es dabei, daß der in Gebrauchsstellung unter dem Schienenkopf befindliche Teil oder Bereich des Dämpfungsprofiles unter Beibehaltung seiner seitlichen Abmessung gegen eine Rückstellkraft zusammendrückbar ist. Bei vielen elastischen Werkstoffen hat eine Nachgiebigkeit in der einen Richtung eine Vergrößerung der Abmessung in Querrichtung zur Folge. Durch die erfindungsgemäße Ausgestaltung wird dies vermieden, so daß bei einem Nachgeben des nachgiebigen Bereiches keine horizontalen Kräfte aufgenommen werden müssen. Dennoch kann die Schiene die gewünschte Vertikalbewegung insbesondere bei elastischer Auflagerung durchführen und auch das Dämpfungsprofil kehrt in seine Ursprungslage zurück, wenn die Schiene beispielsweise nach einer gewichtsbedingten Absenkung sich wieder hebt. Die größere Dicke erlaubt die entsprechende Nachgiebigkeit in vertikaler Richtung, die an dem Fortsetzungssteg nicht benötigt wird. Dennoch ergibt der Fortsetzungssteg die gewünschte zusätzliche Geräuschdämpfung und elektrische Isolierung.

An dem dem Schienensteg in Gebrauchsstellung zugewandten Ende des nachgiebigen Bereiches kann der an den Schienensteg anlegbare Fortsetzungssteg vorgesehen sein, der bis zu dem Schienenfuß und insbesondere auch über die Oberseite des Schienenfußes verlaufen kann, wobei die Dicke des Fortsetzungssteges geringer als die horizontale Ausdehnung der Schienenkammer ist und das Dämpfungsprofil die Schienenkammer auskleidet. Somit ergibt sich ein Dämpfungsprofil, welches zwar die Schienenkammer auskleidet, aufgrund der etwa C-förmigen Querschnittsform, aber dennoch einen großen Teil der Schienenkammer frei und außerdem nach der Seite offen läßt, so daß eine Tragschicht des Straßenaufbaus bis in diese Schienenkammer reichen kann, obwohl sich in der Schienenkammer das Dämpfungsprofil befindet.

Dabei ist es zweckmäßig, wenn der unterhalb dem Schienenkopf befindliche nachgiebige Bereich eine größere Dicke - auch - als der auf dem Schienenfuß verlaufende Fortsetzungssteg hat.

Der nachgiebige Bereich kann auch an seinem am äußeren Rand der Schienenkammer und des Schienenkopfes befindlichen Ende einen die Seitenfläche des Schienenkopfes zumindest bereichsweise überdeckenden Anschlagsteg haben. Somit kann eine Rillenschiene in Gebrauchsstellung auch an dem etwa vertikalen Bereich des Schienenkopfes gegebenenfalls bis zu dessen Oberkante mit dem Dämpfungsprofil verkleidet oder bedeckt werden, so daß auch die Verschleißschicht einer Fahrbahn gegenüber der Schiene isoliert und geräuschgedämpft ist.

Der nachgiebige Bereich des Dämpfungsprofiles kann einen oder mehrere zusammendrückbare oder kollabierbare Hohlräume aufweisen. Eine solche Gestaltung läßt sich schon bei der Herstellung des entsprechenden Dämpfungsprofiles aus einem entsprechenden zum Beispiel gummielastischen Kunststoff oder dergleichen vorsehen.

Beispielsweise kann der nachgiebige Bereich wenigstens einen kanalartigen, an seinem gesamten Querschnitt umschlossenen Hohlraum aufweisen. Es ergibt sich dann an dem Dämpfungsprofil in dessen nachgiebigen Bereich die Nachgiebigkeit durch diesen Hohlraum und seine Umgrenzungen.

Besonders günstig ist es dabei, wenn innerhalb dem den nachgiebigen Bereich bildenden Hohlraum wenigstens ein oder zwei Stützstege vorgesehen sind, die insbesondere in Längserstreckungsrichtung des Dämpfungsprofile und der Schiene verlaufen. Diese Stützstege verhindern nicht die Zusammendrückung des Hohlraumes beim Nachgeben des nachgiebigen Bereiches, verbessern aber die elastischen Rückstellkräfte, wenn eine durch eine Belastung bereichsweise abgesenkte Schiene sich wieder hebt. Die Zahl der Stützstege kann dabei von der Breite des nachgiebigen Bereiches abhängig gemacht werden. Beispielsweise kann unter dem die Rille aufweisenden Teil des Schienenkopfes ein breiterer nachgiebiger Bereich zwei derartige Stützstege aufweisen, während der unter dem anderen Schienenkopf befindliche nachgiebige Bereich mit nur einem derartigen Steg auskommen kann.

Damit die Stützstege die Nachgiebigkeit nicht zu sehr beeinträchtigen und sich auch bei einer Zusammendrückung des Hohlraumes nicht falten und dadurch das Maß der Nachgiebigkeit begrenzen, kann der Querschnitt des oder der in dem Hohlraum des nachgiebigen Bereiches befindlichen Stützstege schräg angeordnet sein.

In dem nachgiebigen Bereich können auch viele Hohlräume, beispielsweise porenartige Hohlräume vorgesehen sein, wobei zumindest die Außenseite des Dämpfungsprofiles und seines nachgiebigen Bereiches geschlossen ist, damit keine Verunreinigungen oder Beton in sie eindringen kann und durch solche Verschmutzungen und Ausfüllungen die Nachgiebigkeit vermindert oder verhindert wird.

Der oder die in dem nachgiebigen Bereich befindlichen Hohlräume können mit nachgiebigen Materialien oder Medien, bevorzugt mit Luft gefüllt sein. Dies stellt eine besonders preiswerte Füllung für die Hohlräume des nachgiebigen Bereiches dar, die sich praktisch von selbst ergibt.

Zweckmäßig ist es, wenn das Dämpfungsprofil aus einem elektrisch isolierenden elastomeren Werkstoff besteht, insbesondere aus einer Kautschukmischung auf Basis Styrol-Butadien-Kautschuk (Kurzform: SBR). Ein derartiger Werkstoff ist als Dämpfungsprofil zur elektrischen Isolierung und Geräuschdämpfung gut geeignet und hat auch die erwünschten elastischen Eigenschaften, die vor allem in dem nachgiebigen Bereich unter dem Schienenkopf von Bedeutung sind.

Vor allem bei Kombination einzelner oder mehrerer der vorbeschriebenen Merkmale und Maßnahmen ergibt sich eine Schienenanordnung mit Dämpfungsprofilen, bei welcher jeweils an die unterschiedlich geformten Schienenkammern angepaßte Dämpfungsprofile die Schienenkammern nicht ganz ausfüllen, so daß der verbleibende Teil der Schienenkammer mit Beton, einer bituminösen Tragschicht oder anderen Materialien ausgefüllt werden kann, ohne daß die Schiene ihre Beweglichkeit vor allem in vertikaler Richtung verliert. Somit kann eine Tragschicht aus Beton oder einem vergleichbaren Material bis in die Schienenkammer reichen und eine entsprechende Verschleißschicht tragen, die bis nahe an den Schienenkopf reicht und eine relativ breite auszufüllende Fuge vermeidet.

Nachstehend ist ein Ausführungsbeispiel der Erfindung anhand der Zeichnung näher beschrieben. Es zeigt in zum Teil schematisierter Darstellung:
- Fig.1: einen Querschnitt eines Bausatzes aus einer Rillenschiene und zwei an die unterschiedlichen Schienenkammern dieser Rillenschiene angepaßten erfindungsgemäßen Dämpfungsprofilen, die eine etwa C-förmige Querschnittsform haben und zur Auskleidung der Schienenkammern geeignet sind,
- Fig.2: einen Querschnitt der Rillenschiene und der ihre Schienenkammern auskleidenden Dämpfungsprofile in zusammengefügter Anordnung, sowie
- Fig.3: die Rillenschiene mit den erfindungsgemäßen Dämpfungsprofilen im eingebauten Zustand nach dem Anbringen von der Schiene jeweils benachbarten Straßenaufbauten, die bis in die von den Dämpfungsprofilen jeweils ausgekleideten Schienenkammern reichen, wobei die Dämpfungsprofile dennoch eine vertikale Ausweichbewegung der Schienen erlauben.

Im Ausführungsbeispiel gemäß den Figuren 1 bis 3 erkennt man jeweils zwei im ganzen mit 1 einerseits und mit 2 andererseits bezeichnete Dämpfungsprofile, die dazu dienen, in die Schienenkammern 3 und 4 einer Rillenschiene 5 so eingebracht und eingelegt zu werden, daß sie in Gebrauchsstellung gemäß den Figuren 2 und 3 diese Schienenkammern 3 und 4 auskleiden, wobei jedes Dämpfungsprofil 1 und 2 dann gemäß den Figuren 2 und 3 an der Unterseite 6 und 7 des Schienenkopfes 8 der Rillenschiene 5 anliegt.

Die beiden Dämpfungsprofile 1 und 2 sind dabei aufgrund der unterschiedlichen Form der Schienenkammern 3 und 4 etwas unterschiedlich profiliert, haben also etwas abgewandelte Querschnitte, wie es in den Figuren deutlich erkennbar ist. Dies rührt daher, daß die Schienenkammer 4 unter der Rille 9 und der Leitkante 10 des in den Figuren rechts dargestellten Teiles des Schienenkopfes 8 wegen des Platzbedarfes und der Tiefe der Rille 9 eine geringere vertikale Abmessung als die Schienenkammer 3 hat.

Wesentlich ist, daß das Dämpfungsprofil 1 und das Dämpfungsprofil 2 jeweils in Gebrauchsstellung die Schienenkammer 3 und 4 nur teilweise ausfüllen und nach der von dem Schienensteg 11 abgewandten Seite offen läßt, wie es vor allem aus Fig.2 deutlich hervorgeht.

Der an der Unterseite 6 und 7 des Schienenkopfes 8 jeweils anbringbare oder befindliche Bereich, der nachstehend für beide etwas unterschiedliche Querschnitte aufweisende Dämpfungsprofile 1 und 2 jeweils trotz der etwas abweichenden Abmessung und Formgebung mit 12 bezeichnet ist, ist dabei gegen den Schienenkopf hin in noch näher zu beschreibender Weise elastisch nachgiebig gestaltet. Dabei ist dieser in Gebrauchsstellung unter dem Schienenkopf 8 befindliche Teil oder Bereich 12 des jeweiligen Dämpfungsprofiles 1 und 2 gemäß Fig.3 unter Beibehaltung seiner seitlichen Abmessung gegen eine Rückstellkraft zusammendrückbar, wenn die Rillenschiene 5 gemäß dem Pfeil Pf in Fig.3 von oben her belastet wird, was beim Befahren mit einem Schienenfahrzeug auftritt.

Die Schiene 5 wird dabei um so mehr nachgeben, je elastischer ihr Untergrund ist und in vielen Fällen befindet sich unter dem Schienenfuß 13 eine elastische Schicht oder ein elastisches Profil, um eine gewisse Nachgiebigkeit der Schiene 5 bewußt zu ermöglichen.

An dem dem Schienensteg 11 in Gebrauchstellung gemäß den Figuren 2 und 3 jeweils zugewandten Ende des nachgiebigen Bereiches 12 ist bei beiden Dämpfungsprofilen 1 und 2 ein an den Schienensteg 11 anlegbarer Fortsetzungssteg 14 vorgesehen, der bis zu dem Schienenfuß 13 und auch über die Oberseite dieses Schienenfußes 13 verläuft, also zusammen mit dem elastisch nachgiebigen Bereich 12 die gesamte Schienenkammer 3 und 4 auskleidet. Dabei ist die Dicke des Fortsetzungssteges 14 geringer als die horizontale Ausdehnung der jeweiligen Schienenkammer 3 und 4, so daß die Schienenkammer 3 und 4 dennoch weitestgehend bestehen bleibt. Der unterhalb dem Schienenkopf 8 befindliche nachgiebige Bereich 12 hat dabei im Interesse seiner vertikalen Nachgiebigkeit eine größere Dicke als der an dem Schienensteg 11 und auf dem Schienenfuß 13 verlaufende Fortsetzungssteg 14.

Aus Fig.3 ergibt sich, daß diese Anordnung ermöglicht, einen beidseits der Schiene 5 befindlichen Straßenaufbau 15 mit einer Tragschicht 16 ununterbrochen in die Schienenkammern 3 und 4 eingreifen zu lassen, so daß eine solche Tragschicht 16 auch die oberste Lage eines solchen Straßenaufbaues 15 bis dicht an den Schienenkopf 5 bestmöglich unterstützen kann. Durch die nachgiebigen Bereiche 12 kann die Schiene 5 trotzdem relativ zu dem Straßenaufbau 15 und zu den in den Schienenkammern 3 und 4 ragenden Vorsprüngen der Tragschicht 16 vertikalbewegungen durchführen, ohne die Tragschicht 16 zu beschädigen oder zu zerstören. Entsprechend stabil wird der gesamte Straßenaufbau 15 auch nahe dem Schienenkopf 5, so daß dort entsprechende Ausgleichsfugen vermieden bleiben.

Dabei erkennt man, daß der nachgiebige Bereich 12 an seinem am äußeren Rand der jeweiligen Schienenkammer 3 oder 4 und des Schienenkopfes 8 befindlichen Ende einen die Seitenfläche des Schienenkopfes 8 beziehungsweise der Leitkante 10 überdeckenden Anschlagsteg 17 hat, der die Schiene 5 auch im Bereich des Schienenkopfes 8 von dem bis dicht an die Schiene 5 reichenden Straßenaufbau 15 abschirmt. Somit kann das Dämpfungsprofil 1 und 2 die Schiene 5 nach den Seiten hin auch elektrisch isolieren und ergibt eine bestmögliche Geräuschdämpfung trotz der Möglichkeit, daß die Schiene 5 relativ zu dem Straßenaufbau 15 nachgiebig gelagert sein kann.

Der nachgiebige Bereich 12 weist im Ausführungsbeispiel einen oder mehrere zusammendrückbare oder kollabierbare Hohlräume 18 auf, um die Nachgiebigkeit in der Praxis bestmöglich zu realisieren. Im Ausführungsbeispiel erkennt man einen kanalartigen, an seinem gesamten Querschnitt umschlossenen Hohlraum 18, innerhalb welchem an dem Dämpfungsprofil 1 ein und an dem Dämpfungsprofil 2 zwei Stützstege 19 vorgesehen sind, die in Längserstreckungsrichtung des jeweiligen Dämpfungsprofiles 1 und 2 und der Schiene 5 verlaufen und deshalb in den Figuren im Querschnitt erkennbar sind. Diese Stützstege 18 tragen dazu bei, daß der nachgiebige Bereich 12 und der in Längsrichtung verlaufende Hohlraum 18 sich wieder auf seine ursprüngliche Dicke zurückverformt, wenn die Belastung gemäß dem Pfeil Pf vorbei ist.

Dabei wird ein guter Kompromiß zwischen Nachgiebigkeit einerseits und Rückstellkraft in die unverformte Ausgangslage gemäß den Figuren 1 und 2 dadurch erleichtert, daß die in den Hohlräumen 18 der beiden Dämpfungsprofile 1 und 2 und ihrer nachgiebigen Bereiche 12 befindlichen Stützstege 19 bezüglich ihres Querschnittes schräg angeordnet sind. Somit können sie bei ihrem Nachgeben eine in Fig.3 angedeutete gewölbte Form annehmen, die je nach Belastung und Nachgiebigkeit auch noch weiter gehen kann, als es in Fig.3 dargestellt ist.

Besonders preiswert werden die Dämpfungsprofile 1 und 2, wenn die nachgiebigen Bereiche 12 und die darin befindlichen Hohlräume 18 neben den nachgiebigen Stützstegen 19 noch weitere nachgiebige Materialien oder Medien, bevorzugt Luft enthalten.

Das jeweilige Dämpfungsprofil 1 und 2 besteht dabei beispielsweise aus einem elektrisch isolierenden elastomeren Werkstoff, insbesondere aus einer Kautschukmischung auf der Basis Styrol-Butadien-Kautschuk (SBR). Dieser Werkstoff hat einerseits die gewünschten geräuschdämpfenden und elektrisch isolierenden Eigenschaften und außerdem die Elastizität, die für die Rückstellkraft entgegen dem Pfeil Pf erforderlich ist.

In Fig.3 erkennt man vor allem auch im Bereich des Schienenfußes 13, wie die Schiene 5 unter der Belastung Pf etwas nachgegeben hat, denn dort befindet sich zwischen dem den Schienenfuß 13 überdeckenden Fortsetzungssteg 14 und der Tragschicht 13 eine vorübergehend bei dieser Belastung auftretende Fuge 20, die sich aufgrund der beschriebenen Rückstellkräfte wieder schließt, wenn die Belastung vorüber ist.

Insgesamt kann mit dem in den Figuren dargestellten Bausatz aus einer Schiene 5 und zwei an deren Schienenkammern 3 und 4 angepaßten Dämpfungsprofilen 1 und 2 die Schiene 5 elastisch nachgiebig gelagert werden und in vertikaler Richtung nachgeben, obwohl die beidseits vorgesehenen Tragschichten 16 des Straßenaufbaues 15 in die von den Dämpfungsprofilen 1 und 2 ausgekleideten Schienenkammern reichen. Dies erhöht die Lebensdauer des beidseits der Schiene 5 befindlichen Straßenaufbaues 15 trotz der erwünschten Schienenbewegungen, so daß in diesem Bereich auftretende Reparaturen entsprechend selten notwendig werden und eine breite Fuge neben dem Schienekopf 8 vermieden werden kann.

Statt der mit Stützstegen 19 versehenen und mit Luft gefüllten Hohlräume 18 könnten in den nachgiebigen Bereichen 12 auch porenartige Hohlräume vorgesehen werden, um einen vergleichbaren Effekt zu erzielen.

Eine Schienenanordnung mit einer Schiene 5, insbesondere einer Rillenschiene, und mit die beiden Seiten dieser Schiene 5 in Gebrauchsstellung beaufschlagenden Dämpfungsprofilen 1 und 2 erlaubt aufgrund der teilweisen Ausfüllung der Schienenkammern 3 und 4 mit den Dämpfungsprofilen und einem jeweils an der Unterseite 6 und 7 des Schienenkopfes 8 anbringbaren oder befindlichen Bereich 12 des jeweiligen Dämpfungsprofiles 1 und 2, welcher Bereich 1 2 in vertikaler Richtung elastisch und gegen eine Rückstellkraft nachgiebig ist, daß die Schiene 5 unter Belastung vertikale Bewegungen durchführt, ohne durch in die Schienenkammern 3 und 4 eingreifende Teile einer Tragschicht 16 eines Straßenaufbaues 15 einerseits daran gehindert zu werden und ohne andererseits diese Tragschichten 16 zu beeiträchtigen oder zu zerstören. Gleichzeitig ergibt sich eine gute Geräuschdämpfung und eine elektrische Isolierung.

## Patentansprüche

1. Dämpfungsprofil (1,2) für Rillenschienen (5), vorzugsweise für elastisch gelagerte Straßenbahnschienen, welches Dämpfungsprofil (1,2) in Gebrauchsstellung an der Unterseite (6,7) des Schienenkopfes (8) in der Schienenkammer (3,4) anliegt, **dadurch gekennzeichnet, daß** das Dämpfungsprofil (1,2) in Gebrauchsstellung die Schienenkammer (3,4) nur teilweise ausfüllt und nach der von dem Schienensteg (11) abgewandten Seite offen läßt und daß der an der Unterseite (6,7) des Schienenkopfes (8) anbringbare oder befindliche Bereich (12) des Dämpfungsprofiles gegen den Schienenkopf hin elastisch nachgiebig ist, daß der in Gebrauchsstellung unter dem Schienenkopf (8) befindliche Teil oder Bereich (12) des Dämpfungsprofiles (1,2) unter Beibehaltung seiner seitlichen Abmessung gegen eine Rückstellkraft zusammendrückbar ist und eine größere Dicke als ein an dem Schienensteg (11) verlaufender Fortsetzungssteg (14) hat.

2. Dämpfungsprofil nach Anspruch 1, **dadurch gekennzeichnet, daß** an dem dem Schienensteg (11) in Gebrauchsstellung zugewandten Ende des nachgiebigen Bereiches (12) der an den Schienensteg (11) anlegbare Fortsetzungssteg (14) vorgesehen ist, der bis zu dem Schienenfuß (13) und insbesondere auch über die Oberseite des Schienenfußes verläuft, wobei die Dicke des Fortsetzungssteges (14) geringer als die horizontale Ausdehnung der Schienenkammer (3,4) ist und das Dämpfungsprofil (1, 2) die Schienenkammer (3,4) auskleidet.

3. Dämpfungsprofil nach Anspruch 1 oder 2, **dadurch gekennzeichnet, daß** der unterhalb dem Schienenkopf (8) befindliche nachgiebige Bereich (12) eine größere Dicke als der auf dem Schienenfuß (12) verlaufende Fortsetzungssteg (14) hat.

4. Dämpfungsprofil nach einem der Ansprüche 1 bis 3, **dadurch gekennzeichnet, daß** der nachgiebige Bereich (12) an seinem am äußeren Rand der Schienenkammer (3,4) und des Schienenkopfes (8) befindlichen Ende einen die Seitenfläche des Schienenkopfes (8) zumindest bereichsweise überdeckenden Anschlagsteg (17) hat.

5. Dämpfungsprofil nach einem der Ansprüche 1 bis 4, **dadurch gekennzeichnet, daß** sein nachgiebiger Bereich (12) einen oder mehrere zusammendrückbare oder kollabierbare Hohlräume (18) aufweist.

6. Dämpfungsprofil nach einem der Ansprüche 1 bis 5, **dadurch gekennzeichnet, daß** der nachgiebige Bereich (12) wenigstens einen kanalartigen, an seinem gesamten Querschnitt umschlossenen Hohlraum (18) aufweist.

7. Dämpfungsprofil nach einem der Ansprüche 1 bis 6, **dadurch gekennzeichnet, daß** innerhalb dem den nachgiebigen Bereich (12) bildenenden Hohlraum (18) wenigstens ein oder zwei Stützstege (19) vorgesehen sind, die insbesondere in Längserstreckungsrichtung des Dämpfungsprofiles (1,2) und der Schiene (5) verlaufen.

8. Dämpfungsprofil nach einem der Ansprüche 1 bis 7, **dadurch gekennzeichnet, daß** der Querschnitt des oder der in dem Hohlraum (18) des nachgiebigen Bereiches (12) befindlichen Stützstege (19) schräg angeordnet ist.

9. Dämpfungsprofil nach einem der Ansprüche 1 bis 8, **dadurch gekennzeichnet, daß** in dem nachgiebigen Bereich (12) viele Hohlräume, beispielsweise porenartige Hohlräume vorgesehen sind, wobei zumindest die Außenseite des Dämpfungsprofiles (1,2) und seines nachgiebigen Bereiches (12) geschlossen ist.

10. Dämpfungsprofil nach einem der Ansprüche 1 bis 9, **dadurch gekennzeichnet, daß** der oder die in dem nachgiebigen Bereich (12) befindlichen Hohlräume (18) mit nachgiebigen Materialien oder Medien, bevorzugt mit Luft gefüllt sind.

11. Dämpfungsprofil nach einem der Ansprüche 1 bis 10, **dadurch gekennzeichnet, daß** dieses aus einem elektrisch isolierenden elastomeren Werkstoff besteht, insbesondere aus einer Kautschukmischung auf Basis Styrol-Butadien-Kautschuk.

## Claims

1. Damping profile (1, 2) for tramway rails (5), preferably for resiliently mounted streetcar rails, said damping profile (1, 2) abutting on the underside (6, 7) of the rail head (8) in the rail chamber (3, 4) in the position of use, **characterised in that** the damping profile (1, 2) only partially fills the rail chamber (3, 4) in the position of use and leaves it open on the side remote from the rail web (11), and **in that** the region (12) of the damping profile which can be mounted or is located on the underside (6, 7) of the rail head (8) is elastically flexible towards the rail head, **in that** the part or region (12) of the damping profile (1, 2) which is located under the rail head (8) in the position of use can be compressed counter to a recoil force while retaining its lateral dimensions and is thicker than an extension web (14) running along the rail web (11).

2. Damping profile according to claim 1, **characterised in that** the extension web (14) which can be placed against the rail web (11) is provided at the end of the flexible region (12) facing the rail web (11) in the position of use, said extension web (14) extending to the rail base (13) and more particularly over the top of the rail base as well, the thickness of the extension web (14) being less than the horizontal dimension of the rail chamber (3, 4), while the damping profile (1, 2) lines the rail chamber (3, 4).

3. Damping profile according to claim 1 or 2, **characterised in that** the flexible region (12) located underneath the rail head (8) is thicker than the extension web (14) running along the rail base (12).

4. Damping profile according to one of claims 1 to 3, **characterised in that** the flexible region (12) has, at its end located on the outer edge of the rail chamber (3, 4) and the rail head (8), a stop bar (17) which overlaps the side surface of the rail head (8) at least in some areas.

5. Damping profile according to one of claims 1 to 4, **characterised in that** its flexible region (12) comprises one or more compressible or collapsible cavities (18).

6. Damping profile according to one of claims 1 to 5, **characterised in that** the flexible region (12) has at least one channel-like cavity (18) which is enclosed over its entire cross section.

7. 'Damping profile according to one of claims 1 to 6, **characterised in that** inside the cavity (18) which forms the flexible region (12) are provided at least one or two support bars (19) which extend, in particular, in the direction of longitudinal extent of the damping profile (1, 2) and the rail (5).

8. Damping profile according to one of claims 1 to 7, **characterised in that** the cross section of the support bar(s) (19) located in the cavity (18) of the flexible region (12) is arranged diagonally.

9. Damping profile according to one of claims 1 to 8, **characterised in that** a plurality of cavities, such as pore-like cavities, for example, are provided in the flexible region (12), while at least the outside of the damping profile (1, 2) and its flexible region (12) is closed.

10. Damping profile according to one of claims 1 to 9, **characterised in that** the cavity or cavities (18) located in the flexible region (12) is or are filled with ductile materials or media, preferably with air.

11. Damping profile according to one of claims 1 to 10, **characterised in that** it consists of an electrically insulating elastomeric material, particularly a rubber mixture based on styrene-butadiene rubber.

## Revendications

1. Profilé d'amortissement (1,2) pour rail à gorge (5), de préférence pour rail de tramway posé élastiquement, du type dans lequel le profilé d'amortissement (1,2) est placé, en position d'utilisation, contre la face inférieure (6,7) du champignon (8) du rail, dans la région en creux ou chambre (3,4) du rail, **caractérisé en ce que**
- en position d'utilisation, le profilé d'amortissement (1,2) ne remplit que partiellement la région en creux ou chambre (3,4) du rail, en laissant ouvert le côté orienté à l'opposé de l'âme (11) du rail,
- la région (12) du profilé d'amortissement (1,2), pouvant être amenée contre la face inférieure (6,7) du champignon (8) du rail, ou s'y trouvant, est élastiquement souple vis-à-vis du champignon (8) du rail, et
- en position d'utilisation, la portion se trouvant au-dessous du champignon (8) du rail, ou la région (12) du profilé d'amortissement (1,2), peut être écrasée par compression, avec maintien de sa dimension latérale, à l'encontre des forces de rappel, et présente une épaisseur supérieure à un prolongement en patin (14) s'étendant le long de l'âme (11) du rail.

2. Profilé d'amortissement selon la revendication 1, **caractérisé en ce que**, à son extrémité opposée à la portion souple (12), en position d'utilisation contre l'âme (11) du rail, le prolongement en patin (14) applicable contre l'âme (11) du rail est prévu pour s'étendre jusqu'à la semelle (13) du rail, et plus particulièrement jusqu'à la face supérieure de la semelle (13) du rail, l'épaisseur du prolongement en patin (14) étant inférieure à l'envergure horizontale de la région en creux (3,4) du rail, et le profilé d'amortissement (1,2) dégageant la région en creux (3,4) du rail.

3. Profilé d'amortissement selon l'une ou l'autre des revendications 1 ou 2, **caractérisé en ce que** la région souple (12) se trouvant au-dessous du champignon (8) du rail présente une épaisseur supérieure à celle du prolongement en patin (14) du rail s'étendant le long de la selle (13) du rail.

4. Profilé d'amortissement selon l'une quelconque des revendications 1 à 3, **caractérisé en ce que** la région souple (12), à ses extrémités situées le long du bord extérieur de la région en creux (3,4) du rail et du champignon (8) du rail, présente des panneaux de recouvrement au moins partiel (17).

5. Profilé d'amortissement selon l'une quelconque des revendications 1 à 4, **caractérisé en ce que** sa région souple (12) présente un ou plusieurs espaces creux (18), compressibles ou pouvant être écrasés ensemble.

6. Profilé d'amortissement selon l'une quelconque des revendications 1 à 5, **caractérisé en ce que** la région souple (12) présente au moins un espace creux (18) en forme de canal, fermé sur toute sa section.

7. Profilé d'amortissement selon l'une quelconque des revendications 1 à 6, **caractérisé en ce que**, à l'intérieur de l'espace creux (18) formant la région souple (12), sont prévues au moins une ou deux entretoises de maintien (19), qui s'étendent en particulier dans la direction longitudinale du profité d'amortissement (1,2) et du rail (5).

8. Profilé d'amortissement selon l'une quelconque des revendications 1 à 7, **caractérisé en ce que** la section de la, ou des entretoises de maintien (19) se trouvant dans l'espace creux (18) de la région souple (12) est oblique.

9. Profilé d'amortissement selon l'une quelconque des revendications 1 à 8, **caractérisé en ce que**, dans la région souple (12) sont prévus de nombreux espaces creux, par exemple, des espaces creux poreux, au moins la face extérieure du profilé d'amortissement (1,2) et sa région souple (12) étant fermées.

10. Profilé d'amortissement selon l'une quelconque des revendications 1 à 9, **caractérisé en ce que** le ou les espaces creux (18) se trouvant dans la région souple (12) sont remplis d'une matière ou d'un milieu souple, de préférence d'air.

11. Profilé d'amortissement selon l'une quelconque des revendications 1 à 10, **caractérisé en ce qu'**il se compose d'un matériau isolant électriquement, en particulier d'un mélange caoutchouteux à base de caoutchouc de styrène- butadiène.
